# EUROPÄISCHE PATENTSCHRIFT

(11) **EP 1 199 237 B1**
(45) Veröffentlichungstag und Bekanntmachung des Hinweises auf die Patenterteilung: **15.12.2004**
(21) Anmeldenummer: 01124748.3
(22) Anmeldetag: 17.10.2001
(51) Int. Cl.: B61C 15/14, B61F 3/16, B61F 5/38, F16H 48/30, B62D 11/16

(54) **Getriebe für Schienenfahrzeuge**
Transmission for a rail vehicle
Transmission pour véhicule ferroviaire

(30) Priorität: 20.10.2000 DE 10052018
(43) Veröffentlichungstag der Anmeldung: 24.04.2002
(73) Patentinhaber: ZF FRIEDRICHSHAFEN Aktiengesellschaft, 88038 Friedrichshafen (DE)
(72) Erfinder: Strehler, Richard, 83339 Chieming (DE); Bartl, Max, 80993 München (DE)

(56) Entgegenhaltungen:
- EP-A- 0 770 533
- EP-A- 0 936 125
- EP-A- 0 965 511
- DE-A- 3 811 409
- US-A- 5 275 248

## Beschreibung

Die Erfindung betrifft ein Getriebe für Schienenfahrzeuge nach dem Oberbegriff des Anspruchs 1, sowie die Verwendung dieses Getriebes nach Anspruch 13.

Konventionelle Schienenfahrzeuge sind mit sogenannten Radsätzen ausgerüstet, wobei ein linkes und ein rechtes Rad durch eine Welle fest miteinander verbunden sind. Die Räder weisen dabei kegelige Radprofile auf, so daß bei einem seitlichen Versatz des Radsatzes aus der Gleismitte unterschiedliche Abrollradien am linken und am rechten Rad wirksam sind, wodurch eine Wendebewegung eingeleitet wird. Einmal angeregt, wiederholt sich diese Wendebewegung auch bei geraden Gleisen periodisch und verursacht den sogenannten Sinuslauf des Schienenfahrzeugs, bei dem sich das Fahrzeug auf einer Wellenbahn im Spurkanal des Gleises hin- und herbewegt. Dabei schlägt der Spurkranz jedes Rades immer wieder an das Gleis an. Insbesondere bei den hohen Geschwindigkeiten, die moderne Hochgeschwindigkeitszüge erreichen und von zukünftigen Hochgeschwindigkeitszügen noch übertroffen werden sollen, werden hierdurch eine erhebliche Komfortminderung sowie ein hoher Verschleiß an Rädern und Schienen verursacht.

Aus der EP 0 511 949 A2 ist bekannt, die beiden Räder einer Achse mit unterschiedlicher Antriebsleistung zu beaufschlagen.

In der EP 0 770 533 B1 ist ein Getriebe für Schienenfahrzeuge offenbart, bei dem einem linken und einem rechten Rad einer Achse jeweils ein Summierungsgetriebe zur Überlagerung eines die Räder gleichsinnig antreibenden Fahrantriebs und eines Lenkantriebs zugeordnet ist, mit welchem den Rädern eine Differenzdrehzahl aufprägbar ist. Dabei weist jedes Summierungsgetriebe ein mit einem Fahrantriebsmotor verbindbares erstes Eingangsglied, ein mit einem Lenkantriebsmotor verbindbares zweites Eingangsglied und ein mit dem zugeordneten Rad verbindbares Abtriebsglied auf. Durch die den Rädern aufprägbare Differenzdrehzahl ist das Schienenfahrzeug aktiv im Spurkanal lenkbar, wobei harte Spurkranzanläufe vermieden werden können. Gegenüber einem konventionellen System können erhebliche Vorteile bezüglich Verschleiß- und Geräuschverhalten erzielt werden. Das System ist prinzipiell für sehr hohe Fahrgeschwindigkeiten geeignet.

Es sind symmetrische Ausgestaltungen gezeigt, bei denen der Lenkantrieb den Rädern tatsächlich, unabhängig vom Fahrantrieb, überlagerbar ist. Für diese symmetrische Einleitung der überlagerten Lenkdifferenzdrehzahlen werden jedoch zwei unabhängige Lenkantriebe bzw. Lenkantriebsmotoren benötigt. Die Summierungsgetriebe, die den einzelnen Rädern zugeordnet sind, sind als Planetengetriebe ausgebildet, wobei als Eingangsglied für den Lenkantrieb jeweils das Hohlrad dient, welches über ein Schneckengetriebe an den Lenkantriebsmotor gekoppelt ist.

Der Fahrantriebsmotor bzw. die Fahrantriebsmotoren verursachen an diesen Hohlrädern hohe Stützmomente, die auf die linken und rechten Schneckengetriebe wirken und in den Schneckengetrieben hohe Reibungsverluste verursachen. Weiterhin werden die Schneckengetriebe um die Drehzahl Null herum betrieben, stehen dabei oft still und sind auch ständigen Lastrichtungswechseln ausgesetzt. Eine ausreichende Schmierung ist unter diesen Bedingungen nur äußerst schwer zu gewährleisten. Die Schneckengetriebe sind daher und aufgrund ihrer hohen Belastung äußerst verschleißgefährdet und verursachen einen schlechten Wirkungsgsrad des Lenkantriebs.

Schließlich zeigt die EP 0 965 511 A2 ein Überlagerungslenkgetriebe für Schienenfahrzeuge, bei dem jedem Rad einer Achse ein als Planetengetriebe ausgebildetes Summierungsgetriebe zugeordnet ist und bei dem die Stege der beiden Summierungsgetriebe durch ein mit dem Lenkantriebsmotor verbundenes Kegelrad gegensinnig antreibbar sind, so dass den Stegen durch den Lenkantriebsmotor die gleiche Drehzahl, jedoch umgekehrte Drehrichtung, aufprägbar ist.

Der Erfindung liegt daher die Aufgabe zugrunde, ein gattungsgemäßes Getriebes für Schienenfahrzeuge anzugeben, das einen besseren Wirkungsgrad, eine geringere Verschleißneigung aufweist und bei dem die beiden Räder gleichermaßen und unabhängig vom Fahrantrieb auf einfache Weise mit Differenzdrehzahlen beaufschlagbar sind.

Erfindungsgemäß wird diese Aufgabe durch ein, die Merkmale des Oberbegriffes und des kennzeichnenden Teils des Hauptanspruchs aufweisendes Getriebe für Schienenfahrzeuge gelöst. Vorteilhafte Ausgestaltungen sind durch die Unteransprüche gegeben.

Es sind die zweiten Eingangsglieder der Summierungsgetriebe, die mit dem Lenkantriebsmotor verbindbar sind und im Betrieb von diesem angetrieben werden, über eine Umkehrstufe derart miteinander gekoppelt, daß ihnen die gleiche Drehzahl, jedoch umgekehrte Drehrichtung, aufgeprägt ist. Damit ist es möglich, jedes der beiden Räder auf die gleiche Weise an einen einzigen, gemeinsamen Lenkantriebsmotor zu koppeln, wobei die Differenzdrehzahl zwischen den Rädern, die zum Lenken benutzt wird, symme-trisch eingeleitet werden kann.

Die Summierungsgetriebe sind als Planetengetriebe ausgebildet, mit mehreren auf einem Planetenträger gelagerten Planetenrädern, die in gleichzeitigem Zahneingriff mit einem Sonnenrad und einem Hohlrad sind. Erfindungsgemäß ist das mit dem Fahrantrieb verbindbare erste Eingangsglied das Hohlrad, das mit dem Lenkantrieb verbindbare zweite Eingangsglied das Sonnenrad und das mit dem zugeordneten Rad verbindbare Abtriebsglied der Planetenträger. Da zur Lenkung des Schienenfahrzeugs im Spurkanal im Verhältnis zur Fahrgeschwindigkeit nur relativ geringe Differenzgeschwindigkeiten bzw. Differenzdrehzahlen an den Rädern eingeleitet werden müssen, ist es vorteilhaft, den Lenkantriebsmotor an das Sonnenrad des Planetengetriebes zu koppeln. Auf das Sonnenrad wirken geringere Stützmomente.

Eine vorteilhafte triebliche Anbindung des Lenkantriebsmotors wird erreicht, wenn der Lenkantriebsmotor trieblich mit einem vorzugsweise zentralen Zwischenglied der Umkehrstufe verbunden ist.

Zwischen den beiden Rädern sind damit zwei triebliche Verbindungen hergestellt, zum einen über die drehfest miteinander verbundenen, vom Fahrantriebsmotor angetriebenen Hohlräder der beiden Summierungsgetriebe und zum anderen über die Sonnenräder, die über die Umkehrstufe miteinander gekoppelt sind. Zur Überlagerung des Lenkantriebs werden also keine Glieder benützt, die direkt vom Fahrantrieb beaufschlagt werden.

Mit einer trieblich zwischen der Umkehrstufe und dem Lenkantriebsmotor angeordneten Vorübersetzungsstufe kann das vom Lenkantriebsmotor aufzubringende Drehmoment reduziert werden, wodurch ein kleinerer und leichter bauender Lenkantriebsmotor verwendet werden kann.

Eine weitere Reduzierung des vom Lenkantriebsmotor aufzubringenden Drehmoments kann dadurch erreicht werden, daß die Sonnenräder des jeweiligen Summierungsgetriebes über eine weitere Übersetungsstufe trieblich mit zwei zueinander gegensinnig rotierbaren Gliedern der Umkehrstufe verbunden sind.

In einer vorteilhaften Ausgestaltung der Erfindung ist die Umkehrstufe als Kegeltrieb ausgebildet, wobei ein lenkantriebsseitiges Kegelritzel in gleichzeitigem Zahneingriff mit zwei koaxialen, einander zugewandten Kegelrädern ist.

Wenn der Kegeltrieb symmetrisch zu einer zwischen den beiden Summierungsgetrieben liegenden Mittelebene angeordnet ist, kann die weitere triebliche Verbindung zum linken bzw. zum rechten Rad mit jeweils gleichen Bauteilen hergestellt werden.

Alternativ zum Kegeltrieb kann die Umkehrstufe auch als Stirntrieb ausgebildet sein.

Die vorbeschriebenen Ausgestaltungen der Erfindung kommen ohne ein Schneckengetriebe zur Anbindung des Lenkantriebsmotors aus. Bei einem möglichen Betriebszustand wird der Lenkantriebsmotor weitgehend drehmomentfrei geschaltet, so daß die Umkehrstufe wie ein Differential zwischen dem linken und dem rechten Rad wirkt. Bei einem aus dem Stand der Technik bekannten Schneckengetriebe zur Anbindung des Lenkantriebsmotors wäre dies aufgrund der selbsthemmenden Eigenschaften von Schneckengetrieben nicht möglich.

Ist eine auf das Zwischenglied der Umkehrstufe direkt oder indirekt wirkende Bremseinrichtung vorgesehen, so wirkt die Umkehrstufe wie ein Sperrdifferential zwischen dem linken und dem rechten Rad. Ist das von der Bremseinrichtung erzeugbare Bremsmoment auf einen vorgebbaren Wert steuerbar, so wird quasi ein gesteuertes Sperrdifferential erzeugt. Dies kann in bestimmten Betriebszuständen, z. B. beim Ausfall eines Lenkantriebsmotors, dazu verwendet werden, um so viel Moment zwischen dem linken und dem rechten Rad zu übertragen, daß ein konventioneller Spurlauf ermöglicht wird. Bei engen, zu fahrenden Kurvenradien, bei denen sehr hohe Momente zwischen den Rädern übertragen werden und bei denen es im Falle des Radsatzes zu großem Schlupf mit damit verbundenen Geräuschen kommt, wird das Sperrmoment des Sperrdifferentials überschritten, so daß es zu einem geräusch- und verschleißmindernden Drehzahlausgleich zwischen den Rädern kommt.

Eine bauraumgünstige Gesamtanordnung wird erzielt, wenn der Lenkantriebsmotor in Fahrzeug-Längsrichtung auf der dem Fahrantriebsmotor gegenüberliegenden Seite an das Getriebe anflanschbar ist. Ein weiterer Vorteil dieser Konfiguration liegt darin, daß sowohl der Lenk- als auch der Fahrantriebsmotor für Wartungsaufgaben leicht zugänglich ist.

Schließlich wird Schutz begehrt für eine Antriebseinheit für Schienenfahrzeuge mit einem Getriebe nach einem der vorhergehenden Ansprüche, mit einem Fahrantriebsmotor, einem Lenkantriebsmotor, mit einem linken und einem rechten Rad, wobei zwischen jedem der Räder und dem Getriebe eine Achsversatz ausgleichende Kupplung vorgesehen ist und die Räder in vertikaler Richtung federnd aufgehängt sind. Eine solche Antriebseinheit weist geringe gefederte Massen auf, da sowohl der Fahrantrieb als auch der Lenkantrieb von den gefedert aufgehängten Rädern entkoppelt ist.

Die Erfindung wird anhand der beiliegenden Zeichnungen näher erläutert, wobei
- Fig. 1: schematisch einen Schnitt durch eine Antriebseinrichtung mit einem erfindungsgemäßen Getriebe und
- Fig. 2: eine Seitenansicht davon
zeigen.

In der Fig. 1 ist mit 2 ein Getriebe für Schienenfahrzeuge bezeichnet, das einen Eingang für einen Fahrantriebsmotor 4, einen Eingang für einen Lenkantriebsmotor 6 und einen Ausgang für ein linkes und ein rechtes Rad 8, von denen nur eines gezeigt ist, aufweist. Die Antriebseinrichtung ist im wesentlichen symmetrisch zu einer Längs-Mittelebene 10 des Fahrzeugs. Auf der Motorwelle 12 des Fahrantriebsmotors sitzt ein Kegelritzel 14, das ein Kegelrad 16 antreibt. Eine Außenverzahnung 18 an der Rückseite des Kegelrads 16 greift in die Innenverzahnung eines Hohlrades 20 ein, das Teil eines Summierungsgetriebes 22 ist. Auf der dem Kegelrad 16 gegenüberliegenden Seite ist ein weiteres Summierungsgetriebe 22A angeordnet, dessen Hohlrad 20A von einem Mitnehmerglied 24 mitgenommen wird, das fest mit dem Kegelrad 16 verbunden ist und in die Innenverzahnung des Hohlrades 20A eingreift. Mehrere Planetenräder 26 sind drehbar auf Planetenachsen 28 des Planetenträgers 30 gelagert. Die Planetenräder 26 sind in gleichzeitigem Zahneingriff mit dem Hohlrad 20 und einem Sonnenrad 32, das fliegend in den Zahneingriffen der Planetenräder 26 gelagert ist. Der Planetenträger 30 ist über eine Mitnahmeverzahnung 34 an die Abtriebswelle 36 gekoppelt.

Die Abtriebswelle 36 ist drehbar im Gehäuse des Getriebes 2 gelagert und nach außen abgedichtet. Zwischen der Abtriebswelle 36 und einem Flansch 38 des Rades 8 ist eine Welle 40 angeordnet, die an ihren Enden Bogenverzahnungen 42 aufweist, die in entsprechende Gegenverzahnungen der Abtriebswelle 36 bzw. des Flansches 38 eingreifen. Damit ist das Rad drehfest mit der Abtriebswelle verbunden, wobei jedoch ein Axialversatz zwischen Rad 8 und Abtriebswelle 36 möglich ist. Das Rad 8 ist durch nicht dargestellte Führungen vertikal federnd am Fahrzeug aufgehängt.

Die Welle 40 mit den Bogenverzahnungen 42 bildet einen Teil einer Bogenzahnkupplung, die es ermöglicht, einen Achsversatz zwischen dem Rad 8 und der Abtriebswelle 36 auszugleichen.

Die triebliche Verbindung vom Hohlrad 20A des in der Darstellung rechten Summierungsgetriebes 22A bis zum zugeordneten, nicht dargestellten rechten Rad entspricht der beim linken Rad 8 beschriebenen Verbindung. Das linke Summierungsgetriebe und dessen Anbindung an das Rad ist bezüglich der Mittelebene 10 symmetrisch zum rechten Summierungsgetriebe und dessen Anbindung an das zugeordnete Rad.

Auch die Anbindung des Lenkantriebsmotors ist zwischen einer Welle 44 und den Sonnenrädern 32, 32A symmetrisch aufgebaut. Nachfolgend wird daher nur der Aufbau einer Seite detailliert erläutert. Das Sonnenrad 30 greift mit einer Mitnahmeverzahnung 46 in eine Innenverzahnung des Zwischenrades 48 ein. Das Zwischenrad 48 bildet zusammen mit einer Stirnverzahnung 50 der Zwischenwelle 52 eine Übersetzungsstufe zur Reduktion des vom Lenkantriebsmotor aufzubringenden Drehmoments. Eine weitere Übersetzungsstufe wird gebildet durch ein mit der Zwischenwelle 52 verbundenes Kegelrad 54, das von einem Kegelritzel 56 auf der Welle 44 angetrieben wird. Das Kegelritzel 56 ist in gleichzeitigem Zahneingriff mit den beiden koaxialen, einander zugewandten Kegelrädern 54, 54A und bildet mit diesen zusammen die Umkehrstufe, über die die Sonnenräder der beiden Summierungsgetriebe 22, 22A derart miteinander gekoppelt sind, daß ihnen die gleiche Drehzahl, jedoch umgekehrte Drehrichtung aufgeprägt ist. Die Welle 44 bzw. das Kegelritzel 56 bildet ein zentrales Zwischenglied der Umkehrstufe, das zur weiteren Drehzahlreduktion der Sonnenräder über eine aus zwei Stirnräder 58, 60 bestehende Vorübersetzungsstufe mit dem Lenkantriebsmotor 6 verbunden ist. Zwischen dem Lenkantriebsmotor 6 und dem Rad 8 wird die Drehzahl also an drei Räderpaaren 60, 58; 56, 54; 50, 48 sowie über das Summierungsgetriebe 22 ins Langsame übersetzt. Der Kegeltrieb 56, 54, 54A ist symmetrisch zu einer zwischen den beiden Summierungsgetrieben 22, 22A liegenden Mittelebene 10 angeordnet, so daß für die Zwischenwellen 52, die Zwischenräder 48 und die Summierungsgetriebe 22 auf der linken und rechten Seite Gleichteile verwendet werden können.

Wie am besten aus Fig. 2 ersichtlich ist, ist der Lenkantriebsmotor 6 in Fahrzeuglängsrichtung auf der dem Fahrantriebsmotor 4 gegenüberliegenden Seite an das Getriebe 2 angeflanscht. Beide Motoren 4, 6 sind von außen leicht für Wartungsarbeiten zugänglich.

Das beschriebene Getriebe ermöglicht durch die Umkehrstufe 56, 54, 54A eine symmetrische Einleitung der überlagerten Drehzahlen mit nur einem zentralen Lenkantriebsmotor 6. Es benötigt wenig Bauraum und weist viele doppelt verwendete Gleichteile auf. Das Getriebe, das ohne eine Schneckenradstufe auskommt, weist einen hohen Wirkungsgsrad und eine geringe Verschleißneigung auf. Durch mehrere Übersetzungsstufen ist der Lenkantriebsmotor 6 sehr indirekt an das Rad 8 angekoppelt, wodurch ein kleiner Lenkantriebsmotor 6 einsetzbar ist. Durch die kleinen Trägheitsmomente kann ein solcher kleiner Lenkmotor mit einer sehr hohen Dynamik betrieben werden, die zur Lenkung eines schnell fahrenden Schienenfahrzeugs im Spurkanal benötigt wird.

Es ist grundsätzlich möglich, den Lenkantriebsmotor 6 drehmomentfrei zu schalten, zu blockieren oder mit einem vorgebbaren Bremsmoment zu beaufschlagen. Bei blockiertem Lenkantriebsmotor 6 wird das Verhalten eines Radsatzes mit starrer Verbindung des linken und des rechten Rades simuliert. Ist der Lenkantriebsmotor 6 drehmomentfrei, ergibt sich das Verhalten eines Differentials zwischen den beiden Rädern, dem durch ein vorgebbares Bremsmoment eine vorgebbare Sperrwirkung aufgeprägt werden kann.

Das Getriebe kann auch an einer nicht angetriebenen Achse für Lenkzwecke verwendet werden, wobei die Ausführung bis auf den fehlenden Antriebsmotor gleich ist.

### Bezugszeichen

- 2: Getriebe
- 4: Fahrantriebsmotor
- 6: Lenkantriebsmotor
- 8: Rad
- 10: Mittelebene
- 12: Motorwelle
- 14: Kegelritzel
- 16: Kegelrad
- 18: Mitnahmeverzahnung
- 20: Hohlrad
- 22: Summierungsgetriebe
- 22A: Summierungsgetriebe
- 24: Mitnehmerglied
- 26: Planetenrad
- 28: Planetenachse
- 30: Planetenträger
- 32: Sonnenrad
- 34: Mitnahmeverzahnung
- 36: Abtriebswelle
- 38: Flansch
- 40: Welle
- 42: Bogenverzahnung
- 44: Welle
- 46: Mitnahmeverzahnung
- 48: Zwischenrad
- 50: Stirnrad
- 52: Zwischenwelle
- 54: Kegelrad
- 56: Kegelritzel
- 58: Stirnrad
- 60: Stirnrad

## Patentansprüche

1. Getriebe (2) für Schienenfahrzeuge, wobei einem linken und einem rechten Rad (8) einer Achse jeweils ein Summierungsgetriebe (22, 22A) zur Überlagerung eines die Räder (8) gleichsinnig antreibenden Fahrantriebs (4) und eines Lenkantriebs (6) zugeordnet ist, mit welchem den Rädern (8) eine Differenzdrehzahl aufprägbar ist, wobei jedes Summierungsgetriebe (22, 22A) ein mit einem Fahrantriebsmotor (4) verbindbares erstes Eingangsglied (20), ein mit einem Lenkantriebsmotor (6) verbindbares zweites Eingangsglied (32) und ein mit dem zugeordneten Rad (8) verbindbares Abtriebsglied (30) aufweist, wobei die zweiten Eingangsglieder (32, 32A) über eine Umkehrstufe (56, 54, 54A) derart miteinander gekoppelt sind, dass ihnen die gleiche Drehzahl, jedoch umgekehrte Drehrichtung, aufgeprägt ist, und die Summierungsgetriebe (22, 22A) als Planetengetriebe ausgebildet sind, mit mehreren auf einem Planetenträger (30) gelagerten Planetenrädern (26), die in gleichzeitigem Zahneingriff mit einem Sonnenrad (32) und einem Hohlrad (20) sind, **dadurch gekennzeichnet, dass** das mit dem Fahrantriebsmotor verbindbare erste Eingangsglied (20) das Hohlrad ist, das mit dem Lenkantrieb verbindbare zweite Eingangsglied (32) das Sonnenrad ist und das mit dem zugeordneten Rad (8) verbindbare Abtriebsglied (30) der Planetenträger ist.

2. Getriebe nach Anspruch 1, **dadurch gekennzeichnet, dass** der Lenkantriebsmotor (6) trieblich mit einem vorzugsweise zentralen Zwischenglied (56) der Umkehrstufe verbunden ist.

3. Getriebe nach Anspruch 1 oder 2, **dadurch gekennzeichnet, dass** trieblich zwischen der Umkehrstufe (56, 54, 54A) und dem Lenkantriebsmotor (6) eine Vorübersetzungsstufe (58, 60) vorgesehen ist.

4. Getriebe nach Anspruch 3, **dadurch gekennzeichnet, dass** zwei zueinander gegensinnig rotierbare Glieder (54, 54A) der Umkehrstufe jeweils über eine gleichartige weitere Übersetzungsstufe (50, 48) trieblich an das Sonnenrad (32) des jeweiligen Summierungsgetriebes (22, 22A) gekoppelt sind.

5. Getriebe nach einem der Ansprüche 1 bis 4, **dadurch gekennzeichnet, dass** die Umkehrstufe als Kegeltrieb ausgebildet ist, wobei ein lenkantriebsseitiges Kegelritzel (56) in gleichzeitigem Zahneingriff mit zwei koaxialen, einander zugewandten Kegelrädern (54, 54A) ist.

6. Getriebe nach Anspruch 5, **dadurch gekennzeichnet, dass** der Kegeltrieb (56, 54, 54A) symmetrisch zu einer zwischen den beiden Summierungsgetrieben (22, 22A) liegenden Mittelebene (10) angeordnet ist.

7. Getriebe nach einem der Ansprüche 1 bis 4, **dadurch gekennzeichnet, dass** die Umkehrstufe als Stirntrieb ausgebildet ist.

8. Getriebe nach einem der vorhergehenden Ansprüche, **dadurch gekennzeichnet, dass** der Lenkantriebsmotor (6) weitgehend drehmomentfrei schaltbar ist, so dass die Umkehrstufe wie ein Differential zwischen dem linken und dem rechten Rad (8) wirkt.

9. Getriebe nach einem der Ansprüche 2 bis 8, **dadurch gekennzeichnet, dass** eine auf das Zwischenglied (56) der Umkehrstufe direkt oder indirekt wirkende Bremseinrichtung vorgesehen ist, so dass die Umkehrstufe wie ein Sperrdifferential zwischen dem linken und dem rechten Rad (8) wirkt.

10. Getriebe nach Anspruch 9, **dadurch gekennzeichnet, dass** von der Bremseinrichtung ein vorgebbares Bremsmoment erzeugbar ist.

11. Getriebe nach einem der Ansprüche 1 bis 10, **dadurch gekennzeichnet, dass** der Lenkantriebsmotor (6) in Fahrzeuglängsrichtung auf der dem Fahrantriebsmotor (4) gegenüberliegenden Seite an das Getriebe (2) anflanschbar ist.

12. Antriebseinheit für Schienenfahrzeuge mit einem Getriebe nach einem der vorhergehenden Ansprüche, mit einem Fahrantriebsmotor, einem Lenkantriebsmotor, mit einem linken und einem rechten Rad (8), wobei zwischen jedem der Räder (8) und dem Getriebe (2) eine Achsversatz ausgleichende Kupplung (42, 40) vorgesehen ist, und die Räder (8) in vertikaler Richtung federnd aufgehängt sind.

13. Verwendung eines Getriebes nach einem der Ansprüche 1 bis 11 an einer nicht angetriebenen Achse für Lenkzwecke, wobei kein Antriebsmotor angeflanscht ist.

## Claims

1. Gearbox (2) for rail vehicles, a summarizing gearbox (22, 22A) for the superimposition of a vehicle drive (4) driving the wheels (8) in the same direction and of a steering drive (6) being assigned respectively to a left and a right wheel (8) of an axle, with which summarizing gearbox a differential rotational speed can be imposed on the wheels (8), each summarizing gearbox (22, 22A) having a first input element (20) connectable to a vehicle drive motor (4), a second input element (32) connectable to a steering drive motor (6) and an output element (30) connectable to the assigned wheel (8), the second input elements (32, 32A) being coupled to one another via an inverter (56, 54, 54A) such that the same speed, but opposite direction of rotation, is imposed on them and the summarizing gearboxes (22, 22A) being formed as planetary gears, with several planetary wheels (26) supported on a planetary carrier (30), which planetary wheels mesh simultaneously with a sun wheel (32) and a ring gear (20), **characterized in that** the first input element (20) connectable to the vehicle drive motor is the ring gear, the second input element (32) connectable to the steering drive is the sun wheel and the output element (30) connectable to the assigned wheel (8) is the planetary carrier.

2. Gearbox according to claim 1, **characterized in that** the steering drive motor (6) is connected tractively to a preferably central intermediate element (56) of the inverter.

3. Gearbox according to claim 1 or 2, **characterized in that** a preliminary transmission step (58, 60) is provided tractively between the inverter (56, 54, 54A) and the steering drive motor (6).

4. Gearbox according to claim 3, **characterized in that** two elements (54, 54A) of the inverter that are rotatable in opposite directions to one another are respectively coupled tractively via a further transmission step (50, 48) of the same type to the sun wheel (32) of the respective summarizing gearbox (22, 22A).

5. Gearbox according to one of claims 1 to 4, **characterized in that** the inverter is formed as a bevel wheel gear, a bevel pinion (56) on the steering drive side meshing simultaneously with two coaxial bevel gears (54, 54A) facing one another.

6. Gearbox according to claim 5, **characterized in that** the bevel wheel gear (56, 54, 54A) is arranged symmetrically to a centre plane (10) lying between the two summarizing gearboxes (22, 22A).

7. Gearbox according to one of claims 1 to 4, **characterized in that** the inverter is formed as a spur pinion.

8. Gearbox according to one of the preceding claims, **characterized in that** the drive torque can be largely cut off from the steering drive motor (6), so that the inverter acts like a differential between the left and the right wheel (8).

9. Gearbox according to one of claims 2 to 8, **characterized in that** a braking device acting directly or indirectly on the intermediate element (56) of the inverter is provided, so that the inverter acts like a locking differential between the left and the right wheel (8).

10. Gearbox according to claim 9, **characterized in that** a predeterminable braking torque can be generated by the braking device.

11. Gearbox according to one of claims 1 to 10, **characterized in that** the steering drive motor (6) can be flanged onto the gearbox (2) in the longitudinal direction of the vehicle on the opposite side to the vehicle drive motor (4).

12. Drive unit for rail vehicles with a gearbox according to one of the preceding claims, with a vehicle drive motor, a steering drive motor, with a left and a right wheel (8), a coupling (42, 40) compensating for an axial shift being provided between each of the wheels (8) and the gearbox (2), and the wheels (8) being spring mounted in a vertical direction.

13. Use of a gearbox according to one of claims 1 to 11 on a non-driven axle for steering purposes, no drive motor being flanged on.

## Revendications

1. Mécanisme (2) pour véhicules ferroviaires dans lequel à chacune de roues gauche et droite (8) d'un essieu est associé un mécanisme additionneur (22, 22A) destiné à superposer un entraînement de marche (4) qui entraîne les roues (8) clans un même sens et un entraînement directionnel (6) avec lequel il est possible d'imposer aux roues (8) une vitesse de rotation différentielle, chaque mécanisme additionneur (22, 22A) comportant un premier organe d'entrée (20) qui peut être relié à un moteur d'entraînement de marche (4), un deuxième organe d'entrée (32) qui peut être relié à un moteur d'entraînement directionnel (6), et un organe de sortie (30) qui peut être relié à la roue (8) correspondante, les deux organes d'entrée (32, 32A) étant accouplés entre eux par l'intermédiaire d'un étage inverseur (56, 54, 54A) de telle manière qu'il leur soit imposée une vitesse de rotation égale, mais en sens inverse, et les mécanismes additionneurs (22, 22A) étant constitués par des trains épicycloïdaux comportant plusieurs roues satellites (26) montées rotatives sur un porte-satellites (30), qui sont simultanément en prise avec une roue planétaire (32) et avec une couronne à denture intérieure (20), **caractérisé en ce que** le premier organe d'entrée (20), qui peut être relié au moteur d'entraînement de marche, est la couronne à denture intérieure, le deuxième organe d'entrée (32), qui peut être relié à l'entraînement de directionnel, est la roue planétaire et l'organe de sortie (30), qui peut être relié à la roue (8) correspondante, est le porte-satellites.

2. Mécanisme selon la revendication 1, **caractérisé en ce que** le moteur d'entraînement directionnel (6) est relié cinématiquement à un organe intermédiaire (56), de préférence central, de l'étage inverseur.

3. Mécanisme selon la revendication 1 ou 2, **caractérisé en ce qu'**il est prévu un étage de superposition préalable (58, 60) intercalé cinématiquement entre l'étage inverseur (56, 54, 54A) et le moteur d'entraînement directionnel (6).

4. Mécanisme selon la revendication 3, **caractérisé en ce que** deux organes (54, 54A) de l'étage inverseur, qui peuvent être mis en rotation en sens inverse l'un de l'autre, sont accouplés cinématiquement à la roue planétaire (32) du mécanisme additionneur correspondant (22, 22A), chacun par l'intermédiaire d'un autre étage de superposition (50, 48) du même genre.

5. Mécanisme selon l'une des revendications 1 à 4, **caractérisé en ce que** l'étage inverseur est constitué par un train conique, un pignon conique (56) côté entraînement directionnel étant simultanément en engrènement avec deux pignons coniques coaxiaux (54, 54A) qui sont dirigés l'un vers l'autre.

6. Mécanisme selon la revendication 5, **caractérisé en ce que** le train conique (56, 54, 54A) est disposé symétriquement par rapport à un plan médian (10) situé entre les deux mécanismes additionneurs (22, 22A).

7. Mécanisme selon l'une des revendications 1 à 4, **caractérisé en ce que** l'étage inverseur est constitué par un train à roues droites.

8. Mécanisme selon l'une des revendications précédentes, **caractérisé en ce que** le moteur d'entraînement directionnel (6) peut être mis en jeu largement sans couple, de sorte que l'étage inverseur se comporte comme un différentiel entre les roues gauche et droite (8).

9. Mécanisme selon l'une des revendications 2 à 8, **caractérisé en ce qu'**il est prévu un dispositif de freinage qui agit directement ou indirectement sur l'organe intermédiaire (56) de l'étage inverseur, de sorte que l'étage inverseur se comporte comme un différentiel bloquant entre les roues gauche et droite (8).

10. Mécanisme selon la revendication 9, **caractérisé en ce que** le dispositif de freinage peut produire un couple de freinage pouvant être prédéterminé.

11. Mécanisme selon l'une des revendications 1 à 10, caractéris é en ce que le moteur d'entraînement directionnel (6) peut être monté par flasque bride contre le mécanisme (2) sur le côté qui est à l'opposé du moteur d'entraînement de marche (4).

12. Unité d'entraînement pour véhicules ferroviaire, comprenant un mécanisme selon l'une des revendications précédentes, comprenant un moteur d'entraînement de marche, un moteur d'entraînement directionnel, une roue gauche et une roue droite (8), dans laquelle il est prévu, entre chacune des roues (8) et le mécanisme (2), un accouplement (42, 40) qui compense un déport de l'essieu, et dans laquelle les roues (8) sont suspendues électriquement dans la direction verticale.

13. Utilisation d'un mécanisme selon l'une des revendications 1 à 11 sur un essieu non moteur à des fins directionnelles, dans laquelle aucun moteur d'entraînement n'est monté par flasque bride.
